# EUROPÄISCHE PATENTSCHRIFT

(11) **EP 3 339 528 B1**
(45) Veröffentlichungstag und Bekanntmachung des Hinweises auf die Patenterteilung: **16.03.2022**
(21) Anmeldenummer: 17204554.4
(22) Anmeldetag: 30.11.2017
(51) Int. Cl.: E04C 5/20, E04C 5/16, E04B 5/23

(54) **HOLZ-BETON-VERBINDER UND BEFESTIGUNGSANORDNUNG**
WOOD CONCRETE CONNECTOR AND FASTENING ASSEMBLY
RACCORDEMENT BÉTON-BOIS ET DISPOSITIF DE FIXATION

(30) Priorität: 20.12.2016 DE 102016125008
(43) Veröffentlichungstag der Anmeldung: 27.06.2018
(73) Patentinhaber: fischerwerke GmbH & Co. KG, 72178 Waldachtal (DE)
(72) Erfinder: Tresoldi, Antonio, 35020 Masera di Padova (PD) (IT); Marchi, Luca, 33077 Sacile (PN) (IT)
(74) Vertreter: Suchy, Ulrich Johannes

(56) Entgegenhaltungen:
- DE-A1- 19 602 400
- DE-U1-202007 000 776
- FR-A1- 2 698 652
- US-A- 1 123 107
- Leca: "Consolidamento e rinforzo dei solai - Guida tecnica per il recupero statico e la riqualificazione dei divisori orizzontali nel patrmonio edilizio esistente", , 23. September 2014 (2014-09-23), XP055465866, Gefunden im Internet: URL:none [gefunden am 2018-04-10]

## Beschreibung

Die Erfindung betrifft einen Holz-Beton-Verbinder mit den Merkmalen des Oberbegriffs des Anspruchs 1 sowie eine Befestigungsanordnung mit einem derartigen Holz-Beton-Verbinder.

Insbesondere bei der Sanierung von Altbauten wird häufig auf eine bestehende Holzdecke eine Betonschicht aufgebracht. Die Betonschicht kann der Verbesserung der Schallisolierung dienen, sie verstärkt aber insbesondere die bestehende Decke statisch. Damit eine statische Verstärkung erreicht werden kann, ist es jedoch erforderlich, dass eine Kraftübertragung parallel zu den Schichten erfolgen kann, also eine Übertragung von Schubkräften. Aus der Druckschrift WO 2015/097663 A1 ist ein Holz-Beton-Verbinder bekannt, der dazu dient, eine Schubverbindung zwischen einem Untergrund aus Holz und einer hierauf angebrachten Betonschicht herzustellen. Der Holz-Beton-Verbinder besteht aus einem Blechstreifen, der derart gebogen ist, dass er einen dreieckigen Querschnitt aufweist. Eine kurze Seite des Dreiecks wird auf das Holz aufgesetzt und eine Schraube im 45-Grad-Wickel durch eine Langseite des Dreiecks und den gegenüberliegenden rechten Winkel in den Untergrund aus Holz geschraubt. Die Holz-Beton-Verbinder werden dabei auf einer Hälfte der Decke in die eine und auf der anderen Hälfte in die entgegengesetzte Richtung orientiert, so dass die Schraubenlängsachsen jeweils schräg zur Mitte der Decke weisen. In einem weiteren Schritt wird ein Metallgitter mit Abstand zum Untergrund aus Holz platziert. Hierzu werden zumindest einzelne Stäbe an dem Holz-Beton-Verbinder befestigt, beispielsweise durch Schweißen. Anschließend wird Beton derart vergossen, dass sowohl die Holz-Beton-Verbinder, als auch das Metallgitter vollständig von Beton umschlossen sind. Nach dem Aushärten besteht ein wirksamer Verbund zwischen Beton und Untergrund aus Holz. Die Holz-Beton-Verbinder übertragen dabei Schubkräfte und das Metallgitter wirkt als Bewehrung innerhalb der Betonschicht.

Dokument: "XP055465866; Leca: 'Consolidamento e rinforzo dei solai - Guida tecnica per il recupero statico e la riqualificazione dei divisori orizzontali nel patrmonio edilizio esistente'," offenbart ein Holz-beton-Verbinder gemäß der Oberbegriff des Anspruchs 1.

Aufgabe der Erfindung ist, die Herstellung eines derartigen Holz-Beton-Verbunds zu erleichtern.

Diese Aufgabe wird erfindungsgemäß durch den Holz-Beton-Verbinder mit den Merkmalen des Anspruchs 1 sowie durch eine Befestigungsanordnung mit einem derartigen Holz-Beton-Verbinder nach Anspruch 5 gelöst. Der erfindungsgemäße Holz-Beton-Verbinder weist einen Körper auf, der eine Anlagefläche zum Aufsetzen auf einen Untergrund aus Holz aufweist. Darüber hinaus weist der Körper eine Schraubenaufnahme für eine Schraube auf, mit der der Körper am Untergrund festschraubbar ist. Mit einer Schraubenaufnahme ist eine Geometrie gemeint, die dazu geeignet ist, eine Schraube in einer vorbestimmten Ausrichtung aufzunehmen. Die Geometrie kann beispielsweise eine zylindrische Ausnehmung oder zwei Löcher sein, wobei die Geometrie nicht über den Umfang geschlossen sein muss. Die Schraubenaufnahme ist derart ausgebildet, dass eine Schraube mit ihrer Schraubenlängsachse in einem Winkel von 20 bis 80 Grad, insbesondere von 30 bis 60 Grad und vorzugsweise von 40 bis 50 Grad, zur Anlagefläche vom Körper aufgenommen ist. Hierdurch wird erreicht, dass die Schraube, mit der der Körper bestimmungsgemäß am Untergrund aus Holz befestigt wird, in einem definierten Winkel durch den Körper hindurch in das Holz eingeschraubt wird. Erfindungsgemäß weist der Körper außerdem eine Aufnahmeeinrichtung derart auf, dass ein Stab eines Metallgitters parallel zur Anlagefläche von der Aufnahmeeinrichtung aufnehmbar ist.

So kann die Aufnahmeeinrichtung beispielsweise eine Schnappeinrichtung und/oder eine Schließeinrichtung umfassen, durch die der Stab formschlüssig gehalten wird. Erfindungsgemäß dient die Aufnahmeeinrichtung der Platzierung des Metallgitters, das heißt ein Stab des Metallgitters liegt so weit in der Aufnahmeeinrichtung ein, dass er zentrierend gehalten wird und im Wesentlichen gegen Verschieben gesichert ist.

Erfindungsgemäß ist die Aufnahmeeinrichtung nutförmig. Im Vergleich zu beispielsweise abstehenden Stegen als Aufnahmeeinrichtung, ermöglicht eine Nut, dass der Stab des Metallgitters sehr leicht aufgenommen werden kann. So kann das Metallgitter zunächst grob so platziert werden, dass der Metallstab irgendwo auf dem Körper aufliegt, um das Metallgitter dann lediglich zu verschieben, bis der Metallstab in die nutförmige Aufnahmeeinrichtung hinein rutscht. Insbesondere bei einer Vielzahl von Holz-Beton-Verbindern erleichtert dies erheblich die Ausrichtung des Metallgitters. Die nutförmige Aufnahmeeinrichtung kann dabei so eng sein, dass der Stab nur wie in einer Kerbe mit einem geringen Teil seines Querschnitts einliegt, oder so breit sein, dass der Querschnitt des Stabes vollständig aufgenommen wird.

Erfindungsgemäß ist der Körper so gestaltet und montiert, dass die Schubrichtung, auf die die Schrauben ausgerichtet sind, der Richtung des von der Aufnahmeeinrichtung aufgenommenen Stabes entspricht. Die Erfindung schlägt daher vor, dass die Schraube eine gedachte Schubebene definiert, in der die Schraubenlängsachse liegt, wobei die Schubebene senkrecht zur Anlagefläche steht. Die Aufnahmeeinrichtung ist durch eine Ausnehmung mit einer Längserstreckungsrichtung gebildet. Diese Längserstreckungsrichtung ist im Wesentlichen parallel zur Anlagefläche und im Wesentlichen parallel zur Schubebene. Die Längserstreckungsrichtung kann insbesondere in der Schubebene liegen. Weist der Holz-Beton-Verbinder zwei Schraubenaufnahmen auf, was bevorzugt ist, dann liegt die Aufnahme insbesondere mittig zwischen den beiden Schraubenaufnahmen.

Vorzugsweise weist der Körper außerdem einen spitzen Vorsprung auf, der von der Anlagefläche weg ragt. Dieser Vorsprung dient dazu, den Körper nagelartig in dem Untergrund aus Holz vorzufixieren, bevor der Körper mit der Schraube befestigt wird. Die Anlagefläche liegt also erst dann tatsächlich am Untergrund aus Holz an, wenn der Vorsprung in das Holz getrieben ist. Mehrere Holz-Beton-Verbinder können so zunächst beispielsweise entlang einer Linie ausgerichtet werden und mit einem Hammer mittels der Vorsprünge derart vorfixiert werden, dass sie nicht mehr verrutschen können. Damit der spitze Vorsprung möglichst viel zur Übertragung von Schubkräften auf den Untergrund aus Holz beitragen kann, weist er insbesondere einen im Wesentlichen dreieckigen Querschnitt auf, dessen eine Seite im Wesentlichen senkrecht zur Anlagefläche und dessen andere Seite im Wesentlichen parallel zur Schraubenlängsachse verläuft.

Um diese Vorfixierung zu erleichtern, weist der der Körper eine zur Anlagefläche im Wesentlichen parallele Schlagfläche zur Aufnahme von Schlägen eines Hammers auf. Eine Schlagfläche verdeutlicht einerseits dem Verwender, dass ein Hammer verwendet werden kann. Sie verdeutlicht aber auch, wo geschlagen werden soll. Der Körper kann so gestaltet werden, dass die durch die Schläge erzeugten Kräfte gut im Körper verteilt werden. Wesentlich für die Auslegung der Geometrie sind außerdem die Kräfte, die im fertig erstellten Verbund zwischen Beton und Untergrund aus Holz über den Körper und die Schraube übertragen werden. Der Körper ist vorzugweise so gestaltet, dass zur Herstellung wenig Material notwendig ist und andererseits ein wirkungsvoller Widerstand gegen die genannten Kräfte besteht.

Zur Übertragung von Kräften zwischen Beton und Körper weist der Körper vorzugsweise von einer der Anlagefläche abgewandten Seite aus gesehen an einer Außenseite eine Hinterschneidung auf. Hierdurch wird sichergestellt, dass der Beton durch Formschluss am Körper gegen ein Abheben senkrecht zur Anlagefläche gesichert ist, wie es bei komplexen Spannungszuständen in einer Decke aus einem Holz-Beton-Verbund auftreten kann.

Die erfindungsgemäße Befestigungsanordnung weist einen Holz-Beton-Verbinder auf, wie er oben beschrieben ist, sowie mindestens eine Schraube, mit dem der Holz-Beton-Verbinder an einen Untergrund aus Holz geschraubt ist. Ein Metallgitter liegt in der Aufnahmeeinrichtung ein und der Holz-Beton-Verbinder ist in einer Schicht aus Beton angeordnet.

Die Erfindung wird nachfolgend anhand eines Ausführungsbeispiels erläutert.

Es zeigen:
- Figur 1: den Körper des erfindungsgemäßen Holz-Beton-Verbinders in einer perspektivischen Darstellung;
- Figur 2: eine Schnittdarstellung desselben Körpers; und
- Figur 3: eine erfindungsgemäße Befestigungsanordnung mit demselben Körper in einer perspektivischen Schnittdarstellung.

Der in den Figuren dargestellte Holz-Beton-Verbinder 1 weist einen Körper 2 aus Kunststoff auf. Wie aus den Figuren 1 und 2 deutlich wird, weist der Köper 2 auf einer Unterseite 3 eine rechteckige Anlagefläche 4 auf. Eine Oberseite 5 bildet eine Schlagfläche 6, die etwas schmaler, dafür aber länger als die Anlagefläche 4 ist, wobei diese Schlagfläche 6 nicht durchgängig ausgebildet ist. Die Schlagfläche 6 ist mittig quer zur ihrer Längserstreckung von einer nutförmigen Ausnehmung 7 unterbrochen, die eine Aufnahmeeinrichtung 8 für einen Stab 9 eines Metallgitters 10 bildet, worauf im Zuge der Beschreibung zu Figur 3 noch weiter eingegangen wird. Außerdem sind rechts und links der Ausnehmung 7 je zwei Taschen 11 angeordnet, die aber lediglich der Materialeinsparung dienen. Von der Schlagfäche 6 fällt einer Vorderseite 12 schräg zur Anlagefläche 4 hin ab, so dass die Vorderseite 12 in einem 45-Grad-Winkel zur Anlagefläche 4 steht. Gegenüberliegend der Vorderseite 12 fällt eine Hinterseite 13 von der Schlagfläche 6 zunächst senkrecht zur Schlagfläche 6 und dann ab etwa halber Höhe leicht schräg zur Vorderseite 12 hin geneigt ab. Senkrecht von einer der Anlagefläche 4 abgewandten Seite aus in Richtung der Schlagfläche 6 und der Anlagefläche 4 gesehen, ist dieser geneigte Teil der Hinterseite 13 nicht zu sehen und bildet eine erste Hinterschneidung 14.

Von der Vorderseite 12 aus erstreckt sich jeweils rechts und links der Ausnehmung 7 eine Schraubenaufnahme 15 in Form eines zylindrischen Lochs 16 mit einer konischer Mündung 17 zur Anlagefläche 4. Die Schraubenaufnahme 15 ist mit ihrer Längserstreckung senkrecht zur Vorderseite 12 und somit im 45-Grad-Winkel zur Anlagefläche 4 angeordnet. Die Schraubenlängssachse S einer in die Schraubenaufnahme 15 eingebrachten Schraube 18, wie es zur besseren Übersicht nur in Figur 3 dargestellt ist, ist somit in einem Winkel von 45 Grad zur Anlagefläche 4 aufgenommen.

Von der Anlagefläche 4 ragen drei spitze Vorsprünge 19 weg ab, von denen in Figur 1 allerdings einer verdeckt ist. Die Vorsprünge 19 weisen in zwei zueinander senkrechten Ebenen jeweils einen dreieckigen Querschnitt auf. Dabei verläuft eine hintere Seite 20 des Vorsprungs 18 senkrecht zur Anlagefläche 4 und eine vordere Seite 21 parallel zur Schraubenlängsachse S.

In Figur 3 ist die Verwendung des Holz-Beton-Verbinders 1 in einer erfindungsgemäßen Befestigungsanordnung 22 dargestellt. Auf einen Untergrund 23 aus Holz sind mehrere Holz-Beton-Verbinder 1 in einer Reihe angeordnet. Dazu werden die Holz-Beton-Verbinder 1 zunächst aufgesetzt und derart entlang einer Linie (nicht dargestellt) ausgerichtet, dass eine Längserstreckungsrichtung A der Aufnahmeeinrichtungen 8 der Körper 2 parallel zu dieser Linie stehen. Dabei hilft eine Pfeilkontur 29, die mittig, unten auf der Vorderseite 12 angebracht ist. Die Längserstreckungsrichtung A ist parallel zu einer Schubebene ES angeordnet, die senkrecht zur Anlagefläche 4 angeordnet ist und durch die Schraubenlängsachse S definiert ist. Die Schubebene ES stimmt mit der Schnittebene der Figur 2 überein. Mit einem Hammer (nicht dargestellt) werden die Körper 2 mit den Vorsprüngen 19 voran in den Untergrund 23 getrieben, bis die Anlagefläche 4 aufliegt. Im nächsten Schritt werden Schrauben 18 durch die Schraubenaufnahmen 15 hindurch in den Untergrund 23 geschraubt, bis Köpfe 24 der Schrauben 18 in der Mündung 17 zur Anlage kommen. Beim Schrauben können die Körper 2 nicht verrutschen, da die Vorsprünge 19 sie gegen Verrutschen sichern. Wenn derart alle Körper 2 am Untergrund 23 befestigt sind, wird ein Metallgitter 10 grob positioniert auf die Körper 2 aufgelegt, wobei das Metallgitter 10 nicht auf allen Körpern 2 aufliegen muss. Das Metallgitter 10 besteht aus einer Vielzahl von Stäben 9, die parallel und senkrecht zueinander angeordnet sind. Das Metallgitter 10 wird dann noch leicht verschoben, bis zumindest ein Stab 9 in die Aufnahmevorrichtung 8 des Körpers 2 rutscht und somit vom Körper 2 aufgenommen wird. Wie in Figur 3 zu erkennen ist, liegt der Stab 9 nicht vollständig in der Aufnahmevorrichtung 8 ein, sondern ragt ähnlich wie bei einer Kerbe nur teilweise hinein. Abschließend wird eine Schicht aus Beton 25 durch Gießen aufgebracht, derart, dass schließlich sowohl die Holz-Beton-Verbinder 1 als auch das Metallgitter 10 vollständig umschlossen sind. Insbesondere über die Hinterseiten 13 der Körper 2 können parallel zur Anlagefläche 4 wirkende Kräfte von der Schicht aus Beton 25 auf den Holz-Beton-Verbinder 1 übertragen werden. Über die Schrauben 18 werden sie in den Untergrund 23 aus Holz abgeleitet. Die erste Hinterschneidung 14 verhindert außerdem ein Abheben der Schicht aus Beton 25 vom Untergrund 23. Weitere Hinterschneidungen 26, die jeweils gegenüberliegend an Stirnseiten 27 des Körpers 2 angeordnet sind (siehe auch Figur 1) tragen ebenfalls hierzu bei. Die Stirnseiten 27 und die Hinterseite 13 bilden Außenseiten 28 mit Hinterschneidungen 14, 26.

### Bezuqszeichenliste

- 1: Holz-Beton-Verbinder
- 2: Körper
- 3: Unterseite
- 4: Anlagefläche
- 5: Oberseite
- 6: Schlagfläche
- 7: Ausnehmung
- 8: Aufnahmeeinrichtung
- 9: Stab
- 10: Metallgitter
- 11: Tasche
- 12: Vorderseite
- 13: Hinterseite
- 14: erste Hinterschneidung
- 15: Schraubenaufnahme
- 16: Loch
- 17: Mündung
- 18: Schraube
- 19: Vorsprung
- 20: hintere Seite des Vorsprungs 18
- 21: vordere Seite des Vorsprungs 18
- 22: Befestigungsanordnung
- 23: Untergrund aus Holz
- 24: Kopf der Schraube 18
- 25: Schicht aus Beton
- 26: weitere Hinterschneidung
- 27: Stirnseite
- 28: Außenseite
- 29: Pfeilkontur
- A: Längserstreckungsrichtung der Aufnahmeeinrichtung 8
- ES: Schubebene
- S: Schraubenlängsachse

## Patentansprüche

1. Holz-Beton-Verbinder (1) mit einem Körper (2), der eine Anlagefläche (4) zum Aufsetzen auf einen Untergrund (23) aus Holz und eine Schraubenaufnahme (15) derart aufweist, dass eine Schraube (18) des Verbinders (1), mit der der Körper (2) am Untergrund (23) festschraubbar ist, mit ihrer Schraubenlängsachse (S) in einem Winkel von 20 bis 80 Grad, insbesondere von 30 bis 60 Grad und vorzugsweise von 40 bis 50 Grad, zur Anlagefläche (4) vom Körper (2) aufgenommen ist, der Körper (2) eine Aufnahmeeinrichtung (8) derart aufweist, dass ein Stab (9) eines Metallgitters (10) parallel zur Anlagefläche (4) von der Aufnahmeeinrichtung (8) aufnehmbar ist, wobei die Aufnahmeeinrichtung (8) nutförmig ist, wobei die Schraube im montierten Zustand des Verbinders (1), in dem der Körper mit der Schraube am Untergrund festgeschraubt ist, (18) eine gedachte Schubebene (ES) definiert, in der die Schraubenlängsachse (S) liegt, wobei die Schubebene (ES) senkrecht zur Anlagefläche (4) steht, und dass die Aufnahmeeinrichtung (8) durch eine Ausnehmung (7) gebildet ist, deren Längserstreckungsrichtung (A) im Wesentlichen parallel zur Anlagefläche (4) und im Wesentlichen parallel zur Schubebene (ES) ist, **dadurch gekennzeichnet, das** der Stab (9) des Metallgitters (10) so weit in der Aufnahmeeinrichtung (8) einliegt, dass er zentrierend gehalten wird und im Wesentlichen gegen Verschieben gesichert ist.

2. Holz-Beton-Verbinder nach Anspruch 1, **dadurch gekennzeichnet, dass** ein spitzer Vorsprung (19) von der Anlagefläche (4) weg ragt.

3. Holz-Beton-Verbinder nach Anspruch 1 oder 2, **dadurch gekennzeichnet, dass** der Körper (2) eine zur Anlagefläche (4) im Wesentlichen parallele Schlagfläche (6) zur Aufnahme von Schlägen eines Hammers aufweist

4. Holz-Beton-Verbinder nach einem der vorstehenden Ansprüche, **dadurch gekennzeichnet, dass** der Körper (2) von einer der Anlagefläche (4) abgewandten Seite aus gesehen an einer Außenseite (28) eine Hinterschneidung (14, 26) aufweist.

5. Befestigungsanordnung (22) mit einem Holz-Beton-Verbinder (1) nach einem der vorstehenden Ansprüche, **dadurch gekennzeichnet, dass** der Holz-Beton-Verbinder (1) mit einer Schraube (18) an einen Untergrund (23) aus Holz geschraubt ist, ein Metallgitter (10) in der Aufnahmeeinrichtung (8) einliegt und der Holz-Beton-Verbinder (1) in einer Schicht aus Beton (25) angeordnet ist.

## Claims

1. Timber-to-concrete connector (1) having a body (2) which has a bearing surface (4) for mounting on a timber substrate (23) and a screw receiver (15), in such a way that a screw (18) of the connector (1), with which screw the body (2) is arranged to be screwed in place on the substrate (23), is held by the body (2) with its screw longitudinal axis (S) at an angle of from 20 to 80 degrees, especially from 30 to 60 degrees and preferably from 40 to 50 degrees, with respect to the bearing surface (4), the body (2) having a holding device (8) such that a bar (9) of a metal grid (10) can be held parallel to the bearing surface (4) by the holding device (8), the holding device (8) being groove-like, wherein, when the connector (1) is in the mounted state in which the body has been screwed in place on the substrate with the screw (18), the screw defines a notional shear plane (ES) in which the screw longitudinal axis (S) lies, the shear plane (ES) being perpendicular to the bearing surface (4), and the holding device (8) is formed by a recess (7), the direction (A) of longitudinal extent of which is substantially parallel to the bearing surface (4) and substantially parallel to the shear plane (ES), **characterised in that** the bar (9) of the metal grid (10) lies in the holding device (8) to an extent such that it is held centred and is substantially secured against displacement.

2. Timber-to-concrete connector according to claim 1, **characterised in that** a pointed projection (19) projects away from the bearing surface (4).

3. Timber-to-concrete connector according to claim 1 or 2, **characterised in that** the body (2) has an impact surface (6) substantially parallel to the bearing surface (4) for receiving blows of a hammer.

4. Timber-to-concrete connector according to any one of the preceding claims, **characterised in that** the body (2), seen from a side remote from the bearing surface (4), has an undercut (14, 26) on an outer side (28).

5. Fixing arrangement (22) having a timber-to-concrete connector (1) according to any one of the preceding claims, **characterised in that** the timber-to-concrete connector (1) has been screwed to a timber substrate (23) with a screw (18), a metal grid (10) lies in the holding device (8) and the timber-to-concrete connector (1) is arranged in a layer of concrete (25).

## Revendications

1. Elément (1) de liaison bois-béton, comportant un corps (2) muni d'une surface de contact (4) dévolue à la mise en place sur une structure sous-jacente (23) en bois, et d'un logement (15) de vis conçu de telle sorte qu'une vis (18) dudit élément de liaison (1), par laquelle le corps (2) peut être assujetti par vissage à la structure sous-jacente (23), soit reçue par ledit corps (2) en décrivant, par son axe longitudinal (S), un angle de 20 à 80 degrés, notamment de 30 à 60 degrés, et préférentiellement de 40 à 50 degrés par rapport à la surface de contact (4), lequel corps (2) est doté d'un dispositif de réception (8), de façon telle qu'une baguette (9) d'un treillis métallique (10) puisse être reçue par ledit dispositif de réception (8), parallèlement à ladite surface de contact (4), lequel dispositif de réception (8) revêt la forme d'une rainure, sachant qu'à l'état monté de l'élément de liaison (1), dans lequel le corps est assujetti par vissage à la structure sous-jacente à l'aide de la vis, ladite vis (18) définit un plan virtuel de poussée (ES) dans lequel se trouve l'axe longitudinal (S) de ladite vis, ledit plan de poussée (ES) se dressant perpendiculairement à la surface de contact (4), et de façon telle que ledit dispositif de réception (8) soit formé par un évidement (7) dont la direction (A) de l'étendue longitudinale est, pour l'essentiel, parallèle à ladite surface de contact (4) et substantiellement parallèle audit plan de poussée (ES), **caractérisé par le fait que** la baguette (9) du treillis métallique (10) est intégrée, dans le dispositif de réception (8), d'une ampleur telle qu'elle soit retenue avec effet de centrage et soit, pour l'essentiel, arrêtée à l'encontre d'un déplacement.

2. Elément de liaison bois-béton selon la revendication 1, **caractérisé par le fait qu'**une saillie pointue (19) dépasse au-delà de la surface de contact (4).

3. Elément de liaison bois-béton selon la revendication 1 ou 2, **caractérisé par le fait que** le corps (2) est pourvu d'une surface de percussion (6) substantiellement parallèle à la surface de contact (4), conçue pour recevoir des coups de marteau.

4. Elément de liaison bois-béton selon l'une des revendications précédentes, **caractérisé par le fait que** le corps (2) est muni d'une contre-dépouille (14, 26), sur une face extérieure (28), en observant à partir d'un côté pointant à l'opposé de la surface de contact (4).

5. Agencement de fixation (22) équipé d'un élément (1) de liaison bois-béton conforme à l'une des revendications précédentes, **caractérisé par le fait que** l'élément (1) de liaison bois-béton est vissé à une structure sous-jacente (23) en bois, à l'aide d'une vis (18), un treillis métallique (10) est intégré dans le dispositif de réception (8), et ledit élément (1) de liaison bois-béton est logé dans une couche de béton (25).
